# EUROPÄISCHE PATENTSCHRIFT

(11) **EP 3 348 724 B1**
(45) Veröffentlichungstag und Bekanntmachung des Hinweises auf die Patenterteilung: **16.10.2019**
(21) Anmeldenummer: 17000070.7
(22) Anmeldetag: 14.01.2017
(51) Int. Cl.: E04B 1/76

(54) **VERBINDUNGSSTÜCK**
CONNECTOR
ÉLÉMENT DE LIAISON

(43) Veröffentlichungstag der Anmeldung: 18.07.2018
(73) Patentinhaber: Bangratz, René, 74076 Heilbronn (DE)
(72) Erfinder: Bangratz, René, 74076 Heilbronn (DE)
(74) Vertreter: Quarder, Heinrich

(56) Entgegenhaltungen:
- EP-A1- 3 336 271
- EP-A2- 2 278 173
- WO-A1-2017/153049
- DE-U1- 29 805 143
- FR-A1- 2 954 374

## Beschreibung

Die Erfindung betrifft ein Verbindungsstück zur Anordnung an einem Untergrund.

### Stand der Technik

Die Anordnung von Verankerungen an Mauerwerken, beispielsweise zur Anbringung von Anbauteilen wie Markisen, Balkonen, Wintergärten und Vordächern, ist in mehrerer Hinsicht problematisch, insbesondere, wenn das Mauerwerk eine Dämmung aufweist. Um eine stabile und sichere Verankerung zu gewährleisten ist es meist notwendig, die bestehende Dämmschicht zu entfernen und eine Konsole zu setzen, durch die dann die Verankerungen führen. Die Dämmschicht und der Putz müssen danach ausgebessert werden, was meist sehr aufwändig ist.

Da eine Vielzahl von Gebäuden in gedämmter Ausführung vorliegen, müssen die Verbindungsanker bzw. -bolzen bestimmte Voraussetzungen erfüllen, damit weiterhin andere Bauteile mit dem Gebäude verbunden werden können, wobei insbesondere die vorhandene Wärmedämmung am Gebäude verbleiben kann. Die Anbringung an der Gebäudewand ist schwierig, da die geöffneten Wärmedämmelemente unterschiedliche Stärken aufweisen, so dass die Verbindungsanker häufig zu kurz oder zu lang sind und eine sichere Verbindung nicht gewährleisten, da die Wärmedämmelemente unterschiedlich dick bzw. stark ausgestaltet sind .

Die DE 23 15 859 A1 zeigt einen Verankerungsbolzen, der im eingesetzen Zustand einen aus der Mauer hervorragenden Gewindekopf aufweist. Am Schaft ist ein elastischer Textilstrumpf aufgezogen. Es ist eine zentrische Einspritzbohrung vorhanden und nahe dem Einführende radiale Öffnungen, die in den Raum zwischen Außenmantelfläche und Textilstrumpf öffnen.

Die genannten Erfordernisse zur Befestigung hält der Abstandshalter gemäß der genannten DE 23 15 859 A1 nicht ein. Der vorhandene Abstand ist durch die Ausbildung in engen Grenzen festgelegt und nicht variabel.

Die EP 2 278 173 A2 offenbart ein Verbindungsstück nach dem Oberbegriff des Anspruchs 1, insbesondere ein Befestigungsmittel von Außenelementen wie Hausnummern oder Briefkästen auf einer mit einer Außenwandisolierung versehenen Wand eines Bauwerks mit einem in die Isolierung einragenden Träger, der mit einem Flansch an der festen Wand befestigt werden kann. Der Träger kann mit einer Außenstütze, beispielsweise einer in die Isolierung versenkbaren Montageplatte, kuppelbar sein.

Die Ausführungen der DE 298 05 143 U1 betreffen eine Balkonanlage mit einem Gebäudeanschluss mit einer Stützeinrichtung zur Abstützung auf dem Boden, wobei eine Hülse zur Einbringung in eine Bohrung und ein Anschlussteil mit zwei Platten, wobei auf eine Platte eine an der Hülse und im Mauerwerk fixierte Schraubspindel über ein Gewinde eingesetzt wird und an der zweiten Platte ein Bolzen die Verbindung zum Balkon herstellt, wobei ein radialer Freiraum zwischen dem Außendurchmesser des Anschlussstücks und dem Innendurchmesser der Hülse verbleibt.

Die Offenbarung der FR 2 954 374 A1 betrifft eine Stützvorrichtung einer Konstruktion, z.B. eine Plattform, wie z.B. ein Balkon oder eine Terrasse, die dazu bestimmt ist, auf eine Fassade eines Gebäudes, wie z.B. eine Wohnung, angebracht zu werden. Nach der Erfindung besteht die Vorrichtung zum einen aus einem Befestigungsteil, das aus einem Rohr besteht, das an einem Ende mit Mitteln versehen ist, um die Befestigung an der Fassade zu erleichtern, und zum anderen aus einem Teil, das aus einem anderen Rohr besteht, das an einem Ende mit einem Stützelement an einem Ende versehen ist, wobei die beiden Rohre am anderen Ende ineinander geschachtelt sind. Die Stützvorrichtung weist einen Isolierkörper auf, der thermisch zwischen den Rohren der Befestigungs- und Stützrohre angeordnet ist.

Die WO 2017/153049 offenbart einen "Abstandshalter und Befestiger für durch eine Fassade hindurch am Gebäude zu befestigenden Teile". Es werden nachträglich an Gebäuden mit einer Wärmedämmung zu befestigende Funktionsteile mit Abstandshaltern montiert. Für die Abstandshalter werden Bohrlöcher in die Wärmedämmung und in die Gebäudewand gebracht. Die Bohrlöcher haben mindestens den dreifachen Durchmesser wie die Gewindestange. Die Gewindestange wird anschließend im Bauwerk verklebt. Die Gewindestange kann eine Verstärkung aufweisen, mit der die Gewindestange versteift wird. Die Gewindestange und der Verstärker werden in einem einzigen gemeinsamen Klebevorgang fixiert und verbunden.

Die Ausführungen der EP 3 336 271 A1 betreffen eine "Befestigungsvorrichtung zur Befestigung eines Bauelements an einem eine Dämmschicht aufweisenden Bauteil", insbesondere an einer Wand oder Decke. Es sind zwei Befestigungsmittel vorhanden, die über ein Kunststoffteil einer Abstandshalteeinrichtung verbunden oder verbindbar sind, so dass die beiden Befestigungsmittel thermisch getrennt sind. Die Abstandshalteeinrichtung ist mehrteilig ausgeführt und umfasst eine mit dem Kunststoffteil verbundene Abstandshülse, die aus Edelstahl gefertigt ist, wobei die Abstandshaltereinrichtung eine Flanschscheibe zur axialen Abstützung der Anstandshülse umfasst.

Aufgabe der Erfindung ist es daher, ein Verbindungsstück zur Verfügung zu stellen, das an Untergründen von Bauelementen wie Mauerwerken von Gebäuden anordenbar und den jeweiligen Gegebenheiten anpassbar ist, um die unterschiedlichen Dicken von Wärmedämmelementen auszugleichen.

### Offenbarung der Erfindung

Es wird ein Verbindungsstück zur Anordnung an einem Untergrund offenbart, das mehrteilig ausgebildet ist. Dieses Verbindungsstück weist mindestens zwei, üblicherweise drei Teile auf. Somit wird das Verbindungsstück an einem Untergrund bzw. Ansatzgrund, beispielsweise einer Wand, aufgebracht und weist dazu mindestens eine Tube und einen Aufsatz auf. Die Verbindung zwischen einer Gebäudewand oder einer Unterkonstruktion sowie dem Aufsatz und ggf. einem Anbauteil erfolgt über einen Verbindungsanker. Die Tube und der Aufsatz sind voneinander trennbar. Der Aufsatz kann mit dem Anbauteil verbunden werden.

Innerhalb der Tube und dem Ansatzgrund ist in einem Ausführungsbeispiel in die jeweiligen Bestandteile eingreifend ein Distanzstück angeordnet. Entlang dieses Distanzstücks lässt sich der Aufsatz entlang schieben und somit der Abstand zwischen Boden und Aufsatzgrund verändern, insbesondere vergrößern. Somit wird ein in seiner Längserstreckung begrenzt verlängerbares Verbindungsstück erzielt.

Dabei kann am Distanzstück sowie den inneren Öffnungen der Tube und des Aufsatz jeweils ein korrespondierendes Gewinde angeordnet sein, so dass die Teile zueinander durch Ineinandergreifen korrespondierend wirken und gegeneinander durch Auf- oder Zudrehen verstellbar ausgebildet sind. Zur besseren Funktionsweise der begrenzten Verstellbarkeit über das Gewinde können Futterelemente angeordnet werden.

Das Distanzstück ist somit als Adapterstück ausgebildet. Üblicherweise besteht ein Bedarf an einer Vergrößerung des Abstands zur Anbringung von Anbauteilen zwischen diesen und der gedämmten Gebäudewand, so dass das Distanzstück als Verlängerungsmittel dient.

Das Distanzstück kann abweichend auch außerhalb der Tube und des Aufsatzes angeordnet werden. Durch Verbinden mit der Tube und dem Aufsatz entsteht entsprechend ein begrenzt verlängerbares Distanzstück.

In einer Mittelachse des Verbindungsstücks ist ein Verbindungsanker angeordnet, der die einzelnen Teile des Verbindungsstücks hält und ein Haltemittel für das Anbauteil bildet. Auf diesen Verbindungsanker wirken Zugkräfte ein. Die Druck- und Querkräfte werden durch die Tube in den Ansatzgrund, Unterfütterung, die Wand o.dgl., abgeleitet. In der zweiteiligen Ausbildung oben genannten Ausbildung, bei der eine Tube und ein Aufsatz ausgebildet sind, ist der Verbindungsanker das alleinige Verbindungsglied zwischen Tube und Aufsatz. Auf den Aufsatz wirken über den Angriff am Verbindungsanker auch Zugkräfte ein.

Zur lösbaren oder irreversiblen Feststellung der einzelnen Bestandteile des Verbindungsstücks, nämlich der Tube und des Aufsatzes, die über das Distanzstück und die genannten Gewindeausführungen verbunden sind, sind Feststellmittel an der Tube und dem Aufsatz im Zusammenwirken mit den korrespondierenden Gewinden der Tube, des Aufsatzes sowie des Distanzstücks vorgesehen, beispielsweise Rastelemente, Lochbohrungen mit Splinden, ausgefräste Kanten, Nasen, Eingreifelemente o.dgl. Somit kann die Entfernung von Tube und Aufsatz voneinander bestimmt bzw. ggf. geändert werden. Je nach Bedarf kann der Abstand der beiden Teile, insbesondere abhängig von der Dicke einer Dämmschicht, verlängert bzw. angepasst werden.

Bereits bei der Befestigung kann dabei die Länge des Verbindungsstücks festgelegt werden. Beispielsweise kann durch das Maß der Einschraubung, ein anschließendes Aufsetzen des Aufsatzes und Verriegeln eine festgelegte Länge des Verbindungsstücks erzielt werden.

Das erfindungsgemäße Verbindungsstück hat dabei den Vorteil, dass mit einem einfachen funktionalen Aufbau unterschiedliche Abstände auf einfache Weise mit einem Bauteil abgedeckt werden können. Dies erleichtert die Anbringung von Anbauteilen an insbesondere wärmegedämmte Wänden o.dgl.

Weitere Vorteile und vorteilhafte Ausgestaltungen der Erfindung sind der nachfolgenden Figurenbeschreibung, den Zeichnungen und den Ansprüchen entnehmbar.

Nachfolgend wird die Lösung an-hand der beigefügten schematischen Zeichnungen näher erläutert.
- Fig. 1: zeigt eine beanspruchte Ausführungsform. Sie zeigt einen Längsschnitt durch ein Verbindungsstück in einer dreiteiligen Ausbildung und
- Fig. 2: zeigt eine nicht beanspruchte Ausführungsform. Sie zeigt einen Längsschnitt durch eine dreiteiligen Ausbildung, umfassend ein Gewinde.

In Fig. 1 ist ein Verbindungsstück 10 dargestellt. Das Verbindungsstück 10 ist an einem Untergrund 12 angeordnet. Das Verbindungsstück 10 weist eine Tube 14 sowie einen Aufsatz 16 auf. Die Skizzierung der offenen Tube 14 bzw. die Darstellung des schräg abgebildeten Querschnitts soll darstellen, dass die Tube 14 und der Aufsatz 16 mit kreisrundem Durchmesser in Zylinderform ausgebildet sein können und einen inneren Hohlraum aufweisen. Der Aufsatz 16 umfasst in diesem Ausführungsbeispiel eine deckelartige Ausbildung mit seitlich überstehenden Bereichen als Abschluss 18 an seiner dem Untergrund 12 distal entfernten Seite.

Jeweils an den Innenseiten der Tube 14 sowie des Aufsatzes 16 ist ein Distanzstück 20 angeordnet. Dieses Distanzstück 20 hat die Funktion eines Adapterstücks. Das Distanzstück 20 kann als Hülse ausgebildet sein. In diesem Ausführungsbeispiel können die Tube 14 und der Aufsatz 16 durch Hin- und Herbewegen bzw. zueinander oder weg voneinander-Bewegen des Aufsatzes 16 gegenüber der Tube 14 zueinander verstellt werden. Somit kann der Abstand dieser beiden Komponenten zueinander variiert werden. Damit können unterschiedliche Stärken bzw. Dicken beispielsweise eines Dämmmaterials ausgeglichen werden bzw. die Länge des Verbindungsstücks 10 kann an die jeweiligen Erfordernisse angepasst werden.

Innerhalb des Verbindungsstücks 10 ist ein Verbindungsanker 22 angeordnet. Dieser dient der Verbindung des Aufsatzes 16 mit dem Untergrund 12. Dazu weist der Verbindungsanker 22 zur Verbindung mit dem Aufsatz 16 eine Mutter 24 auf. Es kann zur Verbesserung der Verbindung auch eine Unterlegscheibe angeordnet sein. An dem Aufsatz 16 kann das ausgewählte Anbauteil angeordnet werden.

Die Entfernung der Tube 14 sowie des Aufsatzes 16 kann somit frei gewählt werden und den jeweiligen Anforderungen entsprechend angepasst werden. Zum Feststellen des ausgewählten Abstands können die jeweiligen Teile korrespondierend gefräst ausgebildet sein, so dass sie gegeneinander verstellbar ausgebildet sind, und die passende Entfernung dann durch Feststellmittel wie Rastelemente, Splinde in Löchern, Nasen, Kanten o.dgl. festgestellt werden.

Fig. 2 stellt eine Tube 14 sowie einen Aufsatz 16 dar, wobei das Distanzstück 20' ein eingefrästes Gewinde aufweist. Dieses Gewinde kann in ein korrespondierendes Gewinde der Tube 14 und gleichzeitig in ein korrespondieredes Gewinde des Aufsatzes 16 eingreifen. Der Aufsatz 16 kann auf diese Weise durch Auseinanderdrehen von der Tube 14 räumlich entfernt werden und die Gesamtlänge des Verbindungsstücks 10 verlängern.

Die Tube 14 weist eine Bohrung 26 auf, durch die eine Verbindungsschraube 28 geführt ist. Der Durchmesser der Verbindungsschraube 28 ist geringer als der Durchmesser der Bohrung 26, so dass die Lage der Verbindungsschraube 28 innerhalb der Tube 14 zum Untergrund, an dem die Tube 14 angeordnet werden soll, variabel wählbar ist. Innerhalb der Bohrung 26 kann die Verbindungsschraube 28 also so verstellt werden, dass der Sitz des gesamten Verbindungsstücks 10 anpassbar ausgebildet ist. Der Aufsatz 16 ist in diesem Ausführungsbeispiel zylindrisch dargestellt.

Die Verbindungsschraube 28 kann mittels einer Mutter 24', die auf einer Unterlagscheibe 30 aufliegen kann, am Untergrund angeordnet werden.

### Bezugszeichenliste

- 10: Verbindungsstück
- 12: Untergrund
- 14: Tube
- 16: Aufsatz
- 18: Abschluss
- 20: Distanzstück
- 20': Distanzstück
- 22: Verbindungsanker
- 24: Mutter
- 24': Mutter
- 26: Bohrung
- 28: Verbindungsschraube
- 30: Unterlegscheibe

## Patentansprüche

1. Verbindungsstück (10) zur Anordnung an einem Untergrund (12), wobei das Verbindungsstück (10) mehrteilig ausgebildet ist und mindestens zwei zu- und voneinander weg bewegbare Teilstücke aufweist, so dass die Gesamtlänge des Verbindungsstücks (10) veränderbar ist, wobei das Verbindungsstück (10) eine Tube (14) sowie einen Aufsatz (16) aufweist und wobei das Verbindungsstück (10) ein Distanzstück (20, 20') umfasst, das an seinen jeweiligen Enden einerseits an der Tube (14) und andererseits an dem Aufsatz (16) angreift und der Aufsatz (16) entlang des Distanzstücks (20,20') bewegbar angeordnet ist,
**dadurch gekennzeichnet, dass**
das Verbindungsstück (10) einen Verbindungsanker (22) aufweist, der als Festhaltemittel zwischen einem Untergrund (12) und dem Aufsatz (16) und/oder einem Anbauteil ausgebildet ist.

2. Verbindungsstück (10) nach Anspruch 1, **dadurch gekennzeichnet, dass** der Abstand zwischen der Tube (14) und dem Aufsatz (16) durch Verschieben entlang des Distanzstücks (20, 20') zueinander oder weg voneinander veränderbar ist.

3. Verbindungsstück (10) nach Anspruch 1, **dadurch gekennzeichnet**, das die Tube (14) und der Aufsatz (16) an ihren Seitenwänden jeweils ein Gewinde aufweisen und das Distanzstück (20, 20') an seinen Außen- oder Innenflächen ein korrespondierendes Gewinde aufweist, das in die Gewinde der Tube (14) und des Aufsatzes (16) eingreift und der Aufsatz (16) durch Drehen in der Längserstreckung in seiner Position veränderbar ist.

4. Verbindungsstück (10) nach einem der Ansprüche 1 oder 3, **dadurch gekennzeichnet, dass** die Tube (14) und der Aufsatz (16) an den Außenflächen der Seitenwände jeweils ein Gewinde aufweisen und das Distanzstück (20, 20') an seinen Innenflächen ein korrespondierendes Gewinde aufweist, in das die Gewinde der Tube (14) und des Aufsatzes (16) eingreifen und der Aufsatz (16) durch Drehen in der Längserstreckung in seiner Position veränderbar ist.

5. Verbindungsstück (10) nach einem der vorhergehenden Ansprüche, **dadurch gekennzeichnet, dass** die Tube (14) und/oder der Aufsatz (16) am Distanzstück (20, 20') feststellbar ist oder sind.

6. Verbindungsstück (10) nach Anspruch 5, **dadurch gekennzeichnet, dass** die Feststellung der Tube (14) und/oder des Aufsatzes (16) über Rastelemente, Splinde in Löchern, Nasen, Verdrehsicherungen oder Kanten erfolgt.

7. Verbindungsstück (10) nach einem der vorhergehenden Ansprüche 1, 3 bis 6, **dadurch gekennzeichnet, dass** das Distanzstück (20, 20') in die Tube (14) ein- oder auf die Tube (14) aufschraubbar und so feststellbar ist, so dass beim Eindrehen oder Aufsetzen des Aufsatzes (16) kein Mitdrehen des Distanzstücks (20, 20') erfolgt,

8. Verbindungsstück (10) nach einem der vorhergehenden Ansprüche, **dadurch gekennzeichnet, dass** ein Verbindungsmittel (28) ausgebildet ist, das als Festhaltemittel zwischen einem Untergrund (12) und der Tube (14) ausgebildet ist.

9. Verbindungsstück (10) nach Anspruch 8, **dadurch gekennzeichnet, dass** auf das Distanzstück (20, 20') und die Tube (14) Druckkräfte einwirken und auf das Verbindungsmittel (28) und den Aufsatz (16) Zug- und -Querkräfte einwirken, so dass das Distanzstück (20, 20') und die Tube (14) in Verbindung mit dem Verbindungsmittel (28) und dem Aufsatz (16) mindestens ein Kräftepaar ausbilden.

10. Verbindungsstück (10) nach Anspruch 9, **dadurch gekennzeichnet, dass** das Distanzstück (20, 20') und die Tube (14) sowie der Aufsatz (16) so ausgebildet sind, dass sie mindestens ein Kräftepaar aus Zug und Druck und somit Momente aufnehmen.

11. Verbindungsstück (10) nach Anspruch 8, **dadurch gekennzeichnet, dass** das Verbindungsmittel (28) in einer Öffnung (26) geführt ist und der Durchmesser des Verbindungsmittels (28) kleiner als der Durchmesser der Öffnung (26) ausgebildet ist, so dass das Verbindungsmittel (28) innerhalb der Öffnung (26) begrenzt verstellbar gelagert ist.

## Claims

1. Connector (10) for arrangement on a support (12), wherein the connector (10) is formed in multiple parts and comprises at least two segments that can be moved towards and away from one another such that the overall length of the connector (10) is variable, wherein the connector (10) comprises a tube (14) and an attachment (16), and wherein the connector (10) comprises a spacer (20, 20') that engages, at the respective ends thereof, on the tube (14) at one end and on the attachment (16) at the other end, and the attachment (16) is arranged so as to be movable along the spacer (20, 20'),
**characterised in that**
the connector (10) comprises a connection anchor (22) that is designed as a securing means between a support (12) and the attachment (16) and/or an add-on part.

2. Connector (10) according to claim 1, **characterised in that** the spacing between the tube (14) and the attachment (16) can be varied by means of said parts being displaced towards or away from one another along the spacer (20, 20').

3. Connector (10) according to claim 1, **characterised in that** the tube (14) and the attachment (16) each comprise a thread on the side walls thereof, and the spacer (20, 20') comprises a corresponding thread on the outer or inner surfaces thereof, which thread engages in the threads of the tube (14) and of the attachment (16), and the position of the attachment (16) can be varied by means of rotation in the longitudinal extension thereof.

4. Connector (10) according to either claim 1 or claim 3, **characterised in that** the tube (14) and the attachment (16) each comprise a thread on the outer surfaces of the side walls, and the spacer (20, 20') comprises a corresponding thread on the inner surfaces thereof, in which thread the threads of the tube (14) and of the attachment (16) engage, and the position of the attachment (16) can be varied by means of rotation in the longitudinal extension thereof.

5. Connector (10) according to any of the preceding claims, **characterised in that** the tube (14) and/or the attachment (16) can be fixed on the spacer (20, 20').

6. Connector (10) according to claim 5, **characterised in that** the fixing of the tube (14) and/or of the attachment (16) is achieved by means of latching elements, splines in holes, lugs, anti-turn devices or edges.

7. Connector (10) according to any of the preceding claims 1 or 3 to 6, **characterised in that** the spacer (20, 20') can be screwed into the tube (14) or onto the tube (14) and can be fixed such that there is no co-rotation of the spacer (20, 20') when the attachment (16) is screwed in or placed on.

8. Connector (10) according to any of the preceding claims, **characterised in that** a connection means (28) is formed, which is designed as a securing means between a support (12) and the tube (14).

9. Connector (10) according to claim 8, **characterised in that** compression forces act on the spacer (20, 20') and the tube (14), and tensile and transverse forces act on the connection means (28) and the attachment (16), such that the spacer (20, 20') and the tube (14), in conjunction with the connection means (28) and the attachment (16), form at least one force couple.

10. Connector (10) according to claim 9, **characterised in that** the spacer (20, 20') and the tube (14), as well as the attachment (16), are designed so as to absorb at least one tensile and compressive force couple, and thus to absorb moments.

11. Connector (10) according to claim 8, **characterised in that** the connection means (28) is guided in an opening (26), and the diameter of the connection means (28) is designed so as to be smaller than the diameter of the opening (26), such that the connection means (28) is mounted inside the opening (26) so as to be adjustable to a limited extent.

## Revendications

1. Pièce de liaison (10) destinée à être agencée au niveau d'un support (12), dans laquelle la pièce de liaison (10) est réalisée en plusieurs parties et présente au moins deux pièces partielles pouvant être déplacées les unes vers les autres et de manière à s'éloigner les unes des autres de sorte que la longueur totale de la pièce de liaison (10) peut être modifiée, dans laquelle la pièce de liaison (10) présente un tube (14) et un embout (16) et dans laquelle la pièce de liaison (10) comprend une pièce d'écartement (20, 20'), qui s'engage au niveau de ses extrémités respectives d'une part au niveau du tube (14) et d'autre part au niveau de l'embout (16) et l'embout (16) est disposé de manière à pouvoir être déplacé le long de la pièce d'écartement (20, 20'),
**caractérisée en ce que**
la pièce de liaison (10) présente un système d'ancrage de liaison (22), qui est réalisé sous la forme d'un moyen d'immobilisation entre un support (12) et l'embout (16) et/ou un composant rapporté.

2. Pièce de liaison (10) selon la revendication 1, **caractérisée en ce que** l'espacement entre le tube (14) et l'embout (16) peut être modifié par coulissement le long de la pièce d'écartement (20, 20') l'un par rapport à l'autre ou de manière à s'éloigner l'un de l'autre.

3. Pièce de liaison (10) selon la revendication 1, **caractérisée en ce que** le tube (14) et l'embout (16) présentent au niveau de leurs parois latérales respectivement un filetage, et la pièce d'écartement (20, 20') présente au niveau de ses surfaces extérieures ou intérieures un filetage correspondant, qui vient en prise avec les filetages du tube (14) et l'embout (16), et l'embout (16) peut être modifié dans sa position par rotation dans l'extension longitudinale.

4. Pièce de liaison (10) selon l'une quelconque des revendications 1 ou 3, **caractérisée en ce que** le tube (14) et l'embout (16) présentent au niveau des surfaces extérieures des parois latérales respectivement un filetage, et la pièce d'écartement (20, 20') présente au niveau de ses surfaces intérieures un filetage correspondant, dans lequel les filetages du tube (14) et de l'embout (16) viennent en prise et l'embout (16) peut être modifié dans sa position par rotation dans l'extension longitudinale.

5. Pièce de liaison (10) selon l'une quelconque des revendications précédentes, **caractérisée en ce que** le tube (14) et/ou l'embout (16) peuvent être bloqués ou sont bloqués au niveau de la pièce d'écartement (20, 20').

6. Pièce de liaison (10) selon la revendication 5, **caractérisée en ce que** le blocage du tube (14) et/ou de l'embout (16) est effectué par l'intermédiaire d'éléments d'enclenchement, de broches dans des trous, d'ergots, de systèmes de sécurité anti-rotation ou des arêtes.

7. Pièce de liaison (10) selon l'une quelconque des revendications précédentes 1, 3 à 6, **caractérisée en ce que** la pièce d'écartement (20, 20') peut être vissée dans le tube (14) ou sur le tube (14) et peut ainsi être bloquée de sorte que lors de la rotation ou du placement de l'embout (16), aucun entraînement en rotation de la pièce d'écartement (20, 20') n'est effectué.

8. Pièce de liaison (10) selon l'une quelconque des revendications précédentes, **caractérisée en ce qu'**est réalisé un moyen de liaison (28), qui est réalisé sous la forme d'un moyen d'immobilisation entre un support (12) et le tube (14).

9. Pièce de liaison (10) selon la revendication 8, **caractérisée en ce que** des forces de pression agissent sur la pièce d'écartement (20, 20') et le tube (14) et des forces de traction et transversales agissent sur le moyen de liaison (28) et l'embout (16) de telle sorte que la pièce d'écartement (20, 20') et le tube (14) réalisent en liaison avec le moyen de liaison (28) et l'embout (16) au moins une paire de forces.

10. Pièce de liaison (10) selon la revendication 9, **caractérisée en ce que** la pièce d'écartement (20, 20') et le tube (14) ainsi que l'embout (16) sont réalisés de telle sorte qu'ils absorbent au moins une paire de forces issues de la traction et de la pression ainsi que des couples.

11. Pièce de liaison (10) selon la revendication 8, **caractérisée en ce que** le moyen de liaison (28) est guidé dans une ouverture (26), et le diamètre du moyen de liaison (28) est réalisé de manière à être inférieur au diamètre de l'ouverture (26) de sorte que le moyen de liaison (28) est monté avec une possibilité d'ajustement limité à l'intérieur de l'ouverture (26).
